# EUROPÄISCHE PATENTSCHRIFT

(11) **EP 1 938 974 B1**
(45) Veröffentlichungstag und Bekanntmachung des Hinweises auf die Patenterteilung: **15.06.2011**
(21) Anmeldenummer: 08005010.7
(22) Anmeldetag: 07.07.2006
(51) Int. Cl.: B41F 13/004, B41F 13/00, B41F 13/008, B41F 33/00, B41F 33/08

(54) **Antrieb für eine Verarbeitungsmaschine**
Drive for a processing machine
Engrenage pour une machine de traitement

(30) Priorität: 16.07.2005 DE 102005033303; 21.10.2005 DE 102005050433
(43) Veröffentlichungstag der Anmeldung: 02.07.2008
(62) Teilanmeldung aus: 06014096.9
(73) Patentinhaber: manroland AG, 63075 Offenbach/Main (DE)
(72) Erfinder: Blumör, Joachim, 63512 Hainburg (DE); Ehrhard, Toni, 64747 Breuberg (DE); Lindner, Bernd, 63150 Heusenstamm (DE); Reichardt, Klaus-Peter, 61118 Bad Vilbel (DE); Rother, Michael, 63322 Rödermark (DE); Schild, Helmut, 61449 Steinbach/Ts. (DE); Wiese, Holger, Dr., 63179 Obertshausen (DE)
(74) Vertreter: Stahl, Dietmar

(56) Entgegenhaltungen:
- EP-A1- 0 834 398
- EP-A2- 0 464 309
- DE-A1- 4 412 047
- DE-A1- 10 256 294

## Beschreibung

Die Erfindung betrifft eine Verarbeitungsmaschine mit einem Antrieb, insbesondere eine Bogenmaterial verarbeitende Druckmaschine bzw. Lackiermaschine, nach dem Oberbegriff der unabhängigen Ansprüche.

Bogenmaterial verarbeitende Druckmaschinen sowie Lackiermaschinen verfügen über eine Vielzahl von Einrichtungen, die im Druck-/Lackierbetrieb, Einrichtbetrieb oder Wartungsbetrieb der jeweiligen Maschine angetrieben werden müssen. Bei klassischen Konstellationen werden alle anzutreibenden Einrichtungen einer derartigen Druck- bzw. Lackiermaschine von einem sogenannten Hauptantrieb angetrieben. Alle anzutreibenden Einrichtungen sind dann üblicherweise mechanisch über eine getriebetechnische Kopplung, insbesondere einen geschlossenen Räderzug, mit dem Hauptantrieb verbunden.

Bei modernen Konzepten für Bogenmaterial verarbeitenden Druckmaschinen sind zumindest einige der anzutreibenden Einrichtungen einer Druckmaschine eigenmotorisch angetrieben. So ist es aus dem Stand der Technik bereits bekannt, Formzylinder bzw. Plattenzylinder von Druckwerken der Druckmaschine eigenmotorisch dadurch anzutreiben, dass jedem der Formzylinder ein separater Antrieb zugeordnet ist, so dass die Formzylinder unabhängig vom Hauptantrieb angetrieben werden können.

Eine Bogenmaterial verarbeitende Druckmaschine, deren Druckwerke eigenmotorisch angetriebene Formzylinder (Plattenzylinder) aufweisen, ist aus der EP 0 834 398 B1 bekannt, wobei nach diesem Stand der Technik vom Hauptantrieb angetriebene Gummizylinder der Druckwerke und der jeweilige eigenmotorisch angetriebene Formzylinder (Plattenzylinder) jedes Druckwerks über jeweils eine schaltbare Kupplung koppelbar bzw. entkoppelbar sind.

Um einen sicheren Betrieb einer Druckmaschine zu gewährleisten, müssen steuerungsseitig für alle Gefährdungen, die durch Antriebe der Druckmaschine verursacht werden, Schutzmaßnahmen implementiert werden. Dies gilt sowohl für den Hauptantrieb als auch für jeden unabhängig vom Hauptantrieb antreibbaren Antrieb einer eigenmotorisch angetriebenen Einrichtung. So ist üblicherweise nur dann ein sicherer Betrieb eines Antriebs zu gewährleisten, wenn für denselben grundlegende Schutzmaßnahmen bzw. Sicherheitsvorgaben implementiert sind, insbesondere Maßnahmen für ein sicheres Stillsetzen des Antriebs, Maßnahmen gegen ein unerwartetes Anlaufen des Antriebs, Maßnahmen zur Einhaltung maximaler Geschwindigkeiten des Antriebs, Maßnahmen zur Einhaltung maximaler Wege des Antriebs sowie Maßnahmen zur Einhaltung einer korrekten Drehrichtung desselben. Die Implementierung all dieser Schutzmaßnahmen für den Hauptantrieb sowie jeden vom Hauptantrieb unabhängig antreibbaren Antrieb der eigenmotorisch angetriebenen Einrichtungen der Druckmaschine erfordert steuerungsseitig einen hohen Aufwand. Dies ist insgesamt von Nachteil.

DE 102 56 294 A1 offenbart einen Antrieb für eine Druckmaschine, welche im Druckbetrieb oder im Bebilderungsbetrieb betreibbar ist. Im Druckbetrieb wird von einem Hauptantriebsmotor und einen Räderzug ein Antriebsmoment auf den Druckzylinder, den Übertragungszylinder, den Formzylinder und eine Farbauftragwalze eingespeist. Hierbei ist am Formzylinder ein Doppelrad als Teil des Räderzugs angeordnet, wobei im Druckbetrieb das Doppelrad mittels einer Schaltkupplung fest mit dem Formzylinder verbunden ist. Im Bebilderungsbetrieb ist der Hauptantriebsmotor mit Räderzug stillgesetzt und die Schaltkupplung ist gelöst, so dass ein Nebenantriebsmotor mit Nebenantriebsräderzug ausschließlich den Formzylinder antreiben kann.

Aus EP-A2-0 464 309 ist eine Druckmaschine für die Verarbeitung von Bahnmaterial bekannt, bei der der Produktionsausfall beim Übergang von einem Druckauftrag auf einen weiteren Druckauftrag möglichst vermeiden werden soll. Hierzu ist ein Gegendruckzylinder mit einem Hauptantrieb mit Räderzug verbunden. Die Formatzylinder sind mittels einer jeweiligen Kupplungseinrichtung vom Hauptantrieb des Gegendruckzylinders abkuppelbar. Ein Servomotor treibt den betreffenden Formatzylinder an und beschleunigt diesen auf Synchrongeschwindigkeit, so dass bei Erreichen der Synchrongeschwindigkeit der jeweilige Formatzylinder wieder an den Hauptantrieb des Gegendruckzylinders ankuppelbar ist.

Aufgabe der Erfindung ist es, einen Antrieb der eingangs genannten Art derart weiterzubilden, dass dieser wenigstens einen Direktantrieb für einen Zylinder und einen Hauptantrieb mit einem Räderzug umfasst und der Direktantrieb vom Räderzug im Normaldruckbetrieb bzw. Normallackbetrieb betriebssicher überbrückt werden kann.

Die Aufgabe wird durch die Ausbildungsmerkmale von Anspruch 1 und 2 gelöst. Weiterbildungen ergeben sich aus den abhängigen Ansprüchen.

Die erfindungsgemäße Verarbeitungsmaschine weist eine Steuerungseinrichtung auf, die unmittelbar bei Vorliegen eines sicherheitsrelevanten Ereignisses einen Synchronbetrieb zwischen den von dem oder jedem Hauptantrieb und Räderzug angetrieben Zylindern bzw. Walzen eines Druckwerks und dem jeweiligen eigenmotorisch angetriebenen, d.h. einzeln angetriebenen Platten-/Formzylinder vorgibt, nämlich dadurch, dass die Steuerungseinrichtung die oder jede schaltbare Kupplung reibschlüssig (kraftschlüssig) zwischen dem Gummituchzylinder oder dem zugeordneten Bogenführungszylinder (Druckzylinder) und dem Plattenzylinder des jeweiligen Druckwerks bzw. zwischen dem Formzylinder und dem Bogenführungszylinder (Druckzylinder) des jeweiligen Lackwerkes schließt und den Einzelantrieb des Plattenzylinders im Druckwerk bzw. den Einzelantrieb des Formzylinders im Lackwerk momentenlos schaltet. Dabei schließt die Angabe "Einzelantrieb des Formzylinders im Lackwerk" auch einen eigenmotorisch angetriebenen (Einzelantrieb) Antrieb eines Formzylinders in einem Flexodruckwerk ein. Ebenso schließt der Begriff "Druckform" eine Lackform bzw. eine Flexodruckform ein. Der Begriff der Betriebssicherheit schließt den Notbetrieb eines einzelmotorisch angetriebenen Plattenzylinders / Formzylinders bei Ausfall dessen Einzelantriebes sowie die Betriebssicherheit unterstützende Diagnosemöglichkeiten ein.

Im Sinne der hier vorliegenden Erfindung wird vorgeschlagen, dass eine Steuerungseinrichtung unmittelbar bei Vorliegen eines sicherheitsrelevanten Ereignisses einen Synchronbetrieb zwischen den vom Hauptantrieb und Räderzug angetriebenen Einrichtungen der Verarbeitungsmaschine und dem eigenmotorisch angetriebenen Platten- bzw. Formzylinder erzwingt. Der Synchronbetrieb wird dadurch erzwungen, dass die Steuerungseinrichtung die Schaltkupplung, die im Druck-/ Lackierbetrieb der Verarbeitungsmaschine geöffnet ist und den Platten- bzw. Formzylinder vom Hauptantrieb und Räderzug entkoppelt, schließt und den Einzelantrieb des Platten- bzw. Formzylinders momentenlos schaltet. Hierdurch wird erzielt, dass alle Schutzmaßnahmen bzw. Sicherheitsvorgaben des Hauptantriebs mit Räderzug auf den Antrieb des jeweiligen eigenmotorisch angetriebenen Platten-/Formzylinders steuerungsseitig übertragen werden.
Mit dieser Betriebsweise kann ein unkontrolliertes Drehen (Austrudeln) eines Zylinders nach Ausfall des Antriebsmomentes des dem Zylinder zugeordneten Einzelantriebes unterbunden werden. Ein weiterer Vorteil besteht darin, dass der Produktionsprozess (Druck- und/oder Lackierbetrieb) nach Ausfall eines Einzelantriebes nicht unterbrochen werden muss. Damit sind Notlaufeigenschaften an dem ausgefallenen, ansonsten eigenmotorisch angetriebenen Zylinder gewährleistet. Ist die Einsatzfähigkeit des ausgefallenen Einzelantriebes wieder hergestellt, so kann die Schaltkupplung (über die Steuereinrichtung) geöffnet und der bisher antriebslose (Einzelantrieb momentenlos) Zylinder mittels des Einzelantriebes eigenmotorisch wieder angetrieben werden.

Die Erfindung soll nachstehend an einem Ausführungsbeispiel näher erläutert werden. Dabei zeigen:
- Fig. 1:: eine Bogenrotationsdruckmaschine mit mehreren Druckwerken und einem Lackwerk,
- Fig. 2:: eine erste Antriebseinrichtung für einen Plattenzylinder in einem Offsetdruckwerk,
- Fig. 3: eine zweite Antriebseinrichtung für einen Formzylinder in einem Lackwerk, alternativ in einem Flexodruckwerk.

Die Bogenrotationsdruckmaschine ist beispielsweise mit einem Anleger 4, fünf Offsetdruckwerken 1, einem Lackwerk 2 sowie einem Ausleger 5 dargestellt. Jedes Offsetdruckwerk 1 weist in bekannter Weise ein Farbwerk 12 mit Farbwerkwalzen, einen eine Druckform tragenden Zylinder 10, hier als Plattenzylinder 10, und einen Gummituchzylinder 8 auf. Bei Bedarf ist jedem Plattenzylinder 10 ein Feuchtwerk zugeordnet.
Das Lackwerk 2 weist in bekannter Weise eine Dosiereinrichtung 11 für das zu verarbeitende Medium (Lack, Farbe), bevorzugt ein Kammerrakel mit zugeordneter, gerasterter Auftragwalze, sowie einen eine Druckform (Lackform, Flexodruckform) tragenden Zylinder 9, hier als Formzylinder 9, auf.

Plattenzylinder 10 und Formzylinder 9 tragen jeweils zumindest eine Druckform und sind mit den Farbauftragwalzen des Farbwerkes 12 bzw. der Auftragwalze der Dosiereinrichtung 11 in Kontakt. Für den Bogentransport in Förderrichtung 3 sind mehrere Bogenführungszylinder 6 vorgesehen. In jedem Offsetdruck- bzw. Lackwerk 1, 2 ist ein als Druckzylinder ausgebildeter Bogenführungszylinder 6 mit dem jeweiligen Gummituchzylinder 8 bzw. Formzylinder 9 in Funktionsverbindung, wobei im ersten Offsetdruckwerk 1 dem als Druckzylinder ausgebildeten Bogenführungszylinder 6 eine Anlagetrommel als Bogenführungszylinder 6 vorgeordnet ist. Für den Bogentransport sind zwischen den als Druckzylinder ausgebildeten Bogenführungszylindern 6 der Druck- bzw. Lackwerke 1, 2 weitere Bogenführungszylinder 6 als Transferzylinder angeordnet. Den als Druckzylinder ausgebildeten Bogenführungszylindern 6 sowie den Gummituchzylindern 8 und dem Formzylinder 9 sind bevorzugt Waschvorrichtungen 7 zugeordnet.
Zumindest sämtliche Bogenführungszylinder 6 sind über einen nicht näher aufgezeigten Hauptantrieb (zumindest ein einspeisender Antriebsmotor) und einen geschlossenen Räderzug antriebsseitig miteinander gekoppelt. In diesen Räderzug sind ebenfalls die Gummituchzylinder 8 der Offsetdruckwerke 1 mit je einem Gummituchzylinder-Zahnrad 13 integriert. Bei den Lackwerken 2 ist der dem Formzylinder 9 benachbarte Bogenführungszylinder 6 mit je einem Bogenführungszylinder-Zahnrad 17 in diesen Räderzug integriert.

Jeder Plattenzylinder 10 und bevorzugt jeder Formzylinder 9 ist - von Hauptantrieb und Räderzug mechanisch entkoppelt - durch je einen Einzelantrieb M (auch Direktantrieb genannt), d.h. einen separaten Antriebsmotor, antreibbar. Diese Einzelantriebe M sind mit einer Maschinensteuerung gekoppelt und werden in vorgebbarer Weise gegenüber dem Hauptantrieb und Räderzug mit den Bogenführungszylindern 6 bei den Lackwerken 2 sowie den zusätzlich mit Hauptantrieb und Räderzug gekoppelten Gummituchzylindern 8 bei den Offsetdruckwerken 1 einzeln angetrieben. Beim Formzylinder 9 und Plattenzylinder 10 handelt es sich demnach um eine mittels Einzelantrieb M eigenmotorisch angetriebene Einrichtung der Bogenrotationsdruckmaschine.
An dieser Stelle sei darauf hingewiesen, dass die Bogenrotationsdruckmaschine mehrere Hauptantriebe umfassen kann, die in den geschlossenen Räderzug einspeisen. Bei den Offsetdruckwerken 1 wird jeder mit dem benachbarten Bogenführungszylinder 6 antriebsseitig gekoppelte Gummituchzylinder 8 vom Hauptantrieb mit Räderzug angetrieben und in den Offsetdruckwerken 1 wird bevorzugt jeder Plattenzylinder 10 eigenmotorisch mittels Einzelantrieb M angetrieben. Der dem Formzylinder 9 im Lackwerk 2 benachbarte Bogenführungszylinder 6 wird vom Hauptantrieb mit Räderzug angetrieben und bevorzugt jeder der Formzylinder 9 der Lackwerke 2 wird eigenmotorisch mittels Einzelantrieb M angetrieben. Alternativ kann eine Bogenrotationsdruckmaschine mit mehreren Offsetdruckwerken 1 bzw. Lackwerken 2 auch einzelne Offsetdruckwerke 1 und/oder Lackwerke 2 aufweisen, deren Platten- bzw. Formzylinder 10, 9 keinen Einzelantrieb M aufweisen. Derartige konventionelle Werke 1, 2 werden insgesamt mittels Hauptantrieb und Räderzug innerhalb der Verarbeitungsmaschine angetrieben. Die entsprechenden Platten- bzw. Formzylinder 10, 9 sind somit in den Räderzug integriert.

Bei Druckwerken 1 ist die Schaltkupplung 15 zwischen den von Hauptantrieb und Räderzug angetriebenen Zylindern und dem jeweiligen mittels Einzelantrieb eigenmotorisch angetriebenen Plattenzylinder 10 angeordnet.
Wie in Fig. 2 gezeigt, ist zwischen dem Gummituchzylinder 8 und dem Plattenzylinder 10 eines Offsetdruckwerkes 1 eine kraftschlüssig wirkende Schaltkupplung 15 angeordnet. Alternativ ist die Schaltkupplung 15 auch zwischen einem Bogenführungszylinder 6 und dem Plattenzylinder 10 anordenbar.

Im vorliegenden Beispiel ist die Schaltkupplung 15 am Plattenzylinder 10 angeordnet und am Plattenzylinder 10 ist ferner ein frei drehbares Zahnrad 14 der Schaltkupplung 15 benachbart angeordnet. Das frei drehbare Zahnrad 14 ist mit dem Gummituchzylinder-Zahnrad 13 des vom Hauptantrieb angetriebenen Räderzuges im ständigen Eingriff. Von Hauptantrieb und Räderzug wird somit auf das Gummituchzylinder-Zahnrad 13 ein Eintrieb 16 (vom Hauptantrieb mit Räderzug) eingespeist.
In einer weiteren Ausbildung kann das frei drehbare Zahnrad 14 mittels einer getriebetechnischen Verbindung direkt oder mittels einer weiteren Kupplung mit dem nachgeordneten Farbwerk 12 antriebsseitig gekoppelt sein.

Im Normaldruckbetrieb, in welchem der Plattenzylinder 10 eigenmotorisch vom Einzelantrieb M angetrieben wird, ist die Schaltkupplung 15 geöffnet, um so den Plattenzylinder 10, speziell das Zahnrad 14, vom Hauptantrieb bzw. vom Gummituchzylinder-Zahnrad 13 zu entkoppeln.

Zur Implementierung der notwendigen Sicherheitsmaßnahmen für den eigenmotorisch angetriebenen Plattenzylinder 10 wird im Sinne der hier vorliegenden Erfindung vorgeschlagen, die Sicherheitsmaßnahmen des Hauptantriebs (mit Räderzug) steuerungsseitig auf den eigenmotorisch angetriebenen Plattenzylinder 10 des jeweiligen Offsetdruckwerks 1 dadurch zu vererben, dass bei Vorliegen eines sicherheitsrelevanten Ereignisses ein Synchronbetrieb zwischen dem vom Hauptantrieb und Räderzug angetriebenen Zylinder, insbesondere der Bogenführungszylinder 6 (Druckzylinder) oder Gummituchzylinder 8 und dem vom Einzelantrieb M eigenmotorisch antreibbaren Plattenzylinder 10 vorgegeben wird. Im vorliegenden Beispiel wird dies über ein Gummituchzylinder-Zahnrad 13 realisiert.

Hierzu dient im Sinne der vorliegenden Erfindung eine Steuerungseinrichtung 18, der als Eingangssignal ein Signal zugeführt wird, welches Daten darüber enthält, ob ein sicherheitsrelevantes Ereignis vorliegt oder nicht. Die Steuerungseinrichtung 18 ist bzw. mehrere Steuereinrichtungen 18 sind bevorzugt mit einem Leitstand gekoppelt. Eine derartige Steuereinrichtung 18 gibt unmittelbar bei Vorliegen eines sicherheitsrelevanten Ereignisses einen Synchronbetrieb zwischen dem vom Hauptantrieb angetriebenen Gummituchzylinder-Zahnrad 13 und dem vom Einzelantrieb M angetriebenen Plattenzylinder 10 dadurch vor, dass die Steuerungseinrichtung 18 über ein Ausgangssignal die Schaltkupplung 15 zum frei drehbaren Zahnrad 14 unter Kraftschluss schließt. In dieser ersten Schaltstellung ist die Schaltkupplung 15 mit dem Zahnrad 14 und über das Zahnrad 14 mit dem Gummtuchzylinder-Zahnrad 13 gekoppelt. Über ein weiteres Ausgangssignal der Steuereinrichtung 18 wird der Einzelantrieb M des Plattenzylinders 10 momentenlos geschaltet, indem dieser z. B. stromlos bzw. energielos geschaltet wird. Durch das Schließen der kraftschlüssigen Schaltkupplung 15 unmittelbar bei Vorliegen eines sicherheitsrelevanten Ereignisses erzwingt demnach die Steuerungseinrichtung 18 unmittelbar bei Vorliegen eines sicherheitsrelevanten Ereignisses den Synchronbetrieb zwischen dem Plattenzylinder 10 und dem vom Hauptantrieb (mit Räderzug) angetriebenen Gummituchzylinder 8, alternativ dem Bogenführungszylinder 6 (Druckzylinder). Hierdurch wird erzielt, dass der Plattenzylinder 10 dem Hauptantrieb folgt. Über ein weiteres Ausgangssignal wird die Schaltkupplung 15 nach Beseitigung des sicherheitsrelevanten Ereignisses in einer zweiten Schaltstellung von dem Zahnrad 14 entkoppelt (Normalbetrieb).

In Fig. 3 ist gezeigt, dass zwischen dem Formzylinder 9 und dem benachbarten Bogenführungszylinder 6 (Druckzylinder) eines Lackwerkes 2 eine kraftschlüssig wirkende Schaltkupplung 15 angeordnet ist.
Im vorliegenden Beispiel ist die Schaltkupplung 15 am Formzylinder 9 angeordnet und am Formzylinder 9 ist ferner ein frei drehbares Zahnrad 14 der Schaltkupp-lung 15 benachbart angeordnet. Das frei drehbare Zahnrad 14 ist mit dem Bogenführungszylinder-Zahnrad 17 des vom Hauptantrieb angetriebenen Räderzuges im ständigen Eingriff. Von Hauptantrieb und Räderzug wird auf das Bogenführungszylinder-Zahnrad 17 ein Eintrieb 16 (vom Hauptantrieb mit Räderzug) eingespeist.
In einer weiteren Ausbildung kann das frei drehbare Zahnrad 14 mit der nachgeordneten Auftragwalze der Dosiereinrichtung 11 mittels einer getriebetechnischen Verbindung direkt oder mittels einer weiteren Kupplung antriebsseitig gekoppelt sein.
Im Normallackbetrieb bzw. Normaldruckbetrieb, in welchem der Formzylinder 9 eigenmotorisch vom Einzelantrieb M angetrieben wird, ist die Schaltkupplung 15 geöffnet, um so den Formzylinder 9 vom Hauptantrieb bzw. vom Bogenführungszahnrad 17 zu entkoppeln.
Zur Implementierung der notwendigen Sicherheitsmaßnahmen für den jeweils eigenmotorisch angetriebenen Plattenzylinder 10 bzw. Formzylinder 9 wird im Sinne der hier vorliegenden Erfindung vorgeschlagen, die Sicherheitsmaßnahmen des Hauptantriebs steuerungsseitig auf den eigenmotorisch angetriebenen Plattenzylinder 10 des jeweiligen Offsetdruckwerks 1 bzw. des eigenmotorisch angetriebenen Formzylinders 9 des jeweiligen Lackwerkes 2 dadurch zu vererben bzw. zu übertragen, dass bei Vorliegen eines sicherheitsrelevanten Ereignisses ein Synchronbetrieb zwischen dem vom Hauptantrieb angetriebenen Gummituchzylinder-Zahnrad 13 und dem vom Einzelantrieb M eigenmotorisch antreibbaren Plattenzylinder 10 bzw. dem vom Hauptantrieb angetriebenen Bogenführungszylinder-Zahnrad 17 und dem vom Einzelantrieb M eigenmotorisch antreibbaren Formzylinder 9 vorgegeben wird.

Hierzu dient im Sinne der vorliegenden Erfindung wenigstens eine Steuerungseinrichtung 18, der als Eingangssignal ein Signal zugeführt wird, welches Daten darüber enthält, ob ein sicherheitsrelevantes Ereignis vorliegt oder nicht. Jeder mit einem Einzelantrieb M gekoppelte Plattenzylinder 10 sowie Formzylinder 9 ist schaltungstechnisch bevorzugt mit je einer eigenen Steuereinrichtung 18 gekoppelt. Die Steuerungseinrichtung 18 ist bevorzugt mit einem Leitstand gekoppelt und gibt unmittelbar bei Vorliegen eines sicherheitsrelevanten Ereignisses einen Synchronbetrieb zwischen dem vom Hauptantrieb angetriebenen Gummituchzylinder-Zahnrad 13 bzw. Bogenführungszylinder-Zahnrad 17 und dem vom Einzelantrieb M angetriebenen Plattenzylinder 10 bzw. Formzylinder 9 dadurch vor, dass die Steuerungseinrichtung 18 über ein Ausgangssignal die Schaltkupplung 15 zum frei drehbaren Zahnrad 14 schließt und über ein weiteres Ausgangssignal den Einzelantrieb M des Plattenzylinders 10 momentenlos schaltet, indem dieser z. B. stromlos bzw. energielos geschaltet wird. Durch das Schließen der kraftschlüssigen Schaltkupplung 15 unmittelbar bei Vorliegen eines sicherheitsrelevanten Ereignisses erzwingt demnach die Steuerungseinrichtung 18 unmittelbar bei Vorliegen eines sicherheitsrelevanten Ereignisses den Synchronbetrieb zwischen dem Plattenzylinder 10 bzw. Formzylinder 9 und dem vom Hauptantrieb angetriebenen Gummituchzylinder 8 bzw. Bogenführungszylinder 6 . Hierdurch wird erzielt, dass der Plattenzylinder 10 bzw. der Formzylinder 9 dem Hauptantrieb folgt.

Um beim kraftschlüssigen Schließen der Schaltkupplung 15 eine Relativbewegung der Zylinder, insbesondere in der Kontaktstelle (Druckzone, Lackierzone) des Gummituchzylinders 8 oder des Formzylinders 9 mit dem zugeordneten Bogenführungszylinder 6 (Druckzylinder) zu verhindern, wird in einer weiteren Ausbildung der Gummituchzylinder 8 oder der Formzylinder 9, vorzugsweise vorgegeben durch die Steuereinrichtung 18, in Druck ab - Position bewegt.

Als sicherheitsrelevantes Ereignis wird vorzugsweise überwacht, ob eine Schutzeinrichtung an der Bogendruckmaschine offen und damit ein Gefahrbereich an derselben zugänglich ist. Als sicherheitsrelevantes Ereignis kann jedoch auch jedes andere Signal ausgewertet werden. So kann insbesondere bei Ausfall einer Hilfsenergiequelle bzw. eines Einzelantriebes M, ein Synchronbetrieb, wie oben beschrieben, erzwungen werden. Ein unkontrolliertes Bewegen (Austrudeln) eines Zylinders nach Ausfall des Antriebsdrehmomentes des Einzelantriebs M an diesem Zylinder ist damit ebenso unterbunden. Ein zusätzlicher Vorteil ist, dass der normale Produktionsprozess (Druckbetrieb/Lackierbetrieb) nach Ausfall eines Einzelantriebs M nicht unterbrochen werden muss. Damit sind Notlaufeigenschaften des ansonsten eigenmotorisch mittels angetrieben Zylinders gewährleistet, bis die Einsatzfähigkeit des ausgefallenen Einzelantriebs M wieder gewährleistet ist.
Eine weitere Ausgestaltung erlaubt im Falle einer Überlastung des Einzelantriebs M eine Umschaltung des Plattenzylinders / Formzylinders auf den Hauptantrieb ohne Momentenpause. Hierbei wird mittels Steuerungseinrichtung 16 der Einzelantrieb M erst momentenfrei geschaltet wird, wenn die Schaltkupplung 15 unter Kraftschluss geschlossen ist.
Die in diesem Fall nicht mehr mögliche Registerung der betroffenen Zylinderachse kann über die Registerkorrektureinrichtungen anderer Zylinderachsen ausgeglichen werden.

Bei mehreren Offsetdruckwerken 1 verfügt bevorzugt jedes Werk 1 über einen eigenmotorisch antreibbaren Plattenzylinder 10, dem jeweils ein Einzelantrieb M zugeordnet ist. Bei mehreren Lackwerken 2 verfügt bevorzugt jedes Werk 2 über einen eigenmotorisch antreibbaren Formzylinder 9, dem jeweils ein Einzelantrieb M zugeordnet ist. Es liegt dabei im Sinne der hier vorliegenden Erfindung, dass für jeden eigenmotorisch angetriebenen Plattenzylinder 10 bzw. Formzylinder 9 für jedes Offsetdruckwerk 1 sowie Lackwerk 2 separat bzw. individuell das Vorliegen mindestens eines sicherheitsrelevanten Ereignisses überwacht wird.

### Bezugszeichenliste

- 1: Offsetdruckwerk
- 2: Lackwerk
- 3: Förderrichtung
- 4: Anleger
- 5: Ausleger
- 6: Bogenführungszylinder
- 7: Waschvorrichtung
- 8: Gummituchzylinder
- 9: Druckform tragender Zylinder/Formzylinder
- 10: Druckform tragender Zylinder/Plattenzylinder
- 11: Dosiereinrichtung
- 12: Farbwerk
- 13: Gummituchzylinder-Zahnrad
- 14: frei drehbares Zahnrad
- 15: Schaltkupplung
- 16: Eintrieb
- 17: Bogenführungszylinder-Zahnrad
- 18: Steuerungseinrichtung

- M: Einzelantrieb

## Patentansprüche

1. Verarbeitungsmaschine mit einem Antrieb, insbesondere für eine Bogenmaterial verarbeitende Druck- oder Lackiermaschine, mit wenigstens einem Druck- und/oder Lackwerk (1; 2), wobei jedes Druck-/Lackwerk (1; 2) je einen eine Druckform tragenden, mit einem Einzelantrieb (M) gekoppelten Plattenzylinder (10) bzw. Formzylinder (9) aufweist, die Platten-/ Formzylinder (10; 9) von einem auf einen Räderzug der Zylinder und Trommeln (Bogenführungszylinder 6) für den Bogentransport sowie bei Druckwerken (1) zusätzlich auf die Gummituchzylinder (8) wirkenden Hauptantrieb mechanisch entkoppelt und in vorgebbarer Weise gegenüber den Bogenführungszylindern (6) und Gummituchzylindern (8) angetrieben sind und der Platten- bzw. Formzylinder (10; 9) über jeweils mindestens eine Schaltkupplung (15) mit dem Hauptantrieb mit Räderzug gekoppelt oder entkoppelt ist,
**dadurch gekennzeichnet,**
**dass** die Schaltkupplung (15) am Plattenzylinder (10) angeordnet ist und im Normaldruckbetrieb, in welchem der Plattenzylinder (10) eigenmotorisch vom Einzelantrieb (M) angetrieben ist, geöffnet ist, um den Plattenzylinder (10) vom Hauptantrieb zu entkoppeln,
**dass** am Plattenzylinder (10) ein frei drehbares Zahnrad (14) der Schaltkupplung (15) benachbart angeordnet ist und
**dass** von Hauptantrieb und Räderzug auf ein Gummituchzylinder-Zahnrad (13) ein Eintrieb (16) eingespeist ist, und
**dass** das frei drehbare Zahnrad (14) mit dem Gummituchzylinder-Zahnrad (13) in ständigem Eingriff ist.

2. Verarbeitungsmaschine mit einem Antrieb, insbesondere für eine Bogenmaterial verarbeitende Druck- oder Lackiermaschine, mit wenigstens einem Druck- und/oder Lackwerk (1; 2), wobei jedes Druck-/Lackwerk (1; 2) je einen eine Druckform tragenden, mit einem Einzelantrieb (M) gekoppelten Plattenzylinder (10) bzw. Formzylinder (9) aufweist, die Platten-/ Formzylinder (10; 9) von einem auf einen Räderzug der Zylinder und Trommeln (Bogenführungszylinder 6) für den Bogentransport sowie bei Druckwerken (1) zusätzlich auf die Gummituchzylinder (8) wirkenden Hauptantrieb mechanisch entkoppelt und in vorgebbarer Weise gegenüber den Bogenführungszylindern (6) und Gummituchzylindern (8) angetrieben sind und der Platten- bzw. Formzylinder (10; 9) über jeweils mindestens eine Schaltkupplung (15) mit dem Hauptantrieb mit Räderzug gekoppelt oder entkoppelt ist,
**dadurch gekennzeichnet,**
**dass** die Schaltkupplung (15) am Formzylinder (9) angeordnet ist und im Normallackbetrieb, in welchem der Formzylinder (9) eigenmotorisch vom Einzelantrieb (M) angetrieben ist, geöffnet ist, um den Formzylinder (9) vom Hauptantrieb zu entkoppeln,
**dass** am Formzylinder (9) ein frei drehbares Zahnrad (14) der Schaltkupplung (15) benachbart angeordnet ist und
**dass** von Hauptantrieb und Räderzug auf ein Bogenführungszylinder-Zahnrad (17) ein Eintrieb (16) eingespeist ist, und
**dass** das frei drehbare Zahnrad 14 mit dem Bogenführungszylinder-Zahnrad (17) in ständigem Eingriff ist.

3. Verarbeitungsmaschine nach Anspruch 1,
**dadurch gekennzeichnet,**
**dass** das frei drehbare Zahnrad (14) mittels einer getriebetechnischen Verbindung mit einem nachgeordneten Farbwerk (12) gekoppelt ist.

4. Verarbeitungsmaschine nach Anspruch 3,
**dadurch gekennzeichnet,**
**dass** das frei drehbare Zahnrad (14) antriebsseitig mittels einer weiteren Kupplung mit einem nachgeordneten Farbwerk (12) gekoppelt ist.

5. Verarbeitungsmaschine nach Anspruch 2,
**dadurch gekennzeichnet,**
**dass** das frei drehbare Zahnrad (14) mittels einer getriebetechnischen Verbindung mit einer nachgeordneten Dosiereinrichtung (11) gekoppelt ist.

6. Verarbeitungsmaschine nach Anspruch 5,
**dadurch gekennzeichnet,**
**dass** das frei drehbare Zahnrad (14) antriebsseitig mittels einer weiteren Kupplung mit einer nachgeordneten Auftragwalze der Dosiereinrichtung (11) gekoppelt ist.

7. Verarbeitungsmaschine nach wenigstens Anspruch 1 oder 2,
**dadurch gekennzeichnet,**
**dass** eine Steuerungseinrichtung (18), die unmittelbar bei Vorliegen eines sicherheitsrelevanten Ereignisses einen Synchronbetrieb
- bei Druckwerken (1) zwischen den von dem Hauptantrieb und Räderzug angetriebenen Bogenführungszylindern (6) und Gummituchzylindern(8) und dem jeweiligen eigenmotorisch mittels Einzelantrieb (M) antreibbaren Plattenzylinder (10), oder
- bei Lackwerken (2) zwischen den von Hauptantrieb und Räderzug angetriebenen, dem Formzylinder (9) zugeordneten Bogenführungszylinder (6) und dem jeweiligen eigenmotorisch mittels Einzelantrieb (M) antreib baren Formzylinder (9),
dadurch vorgibt, dass mittels Steuerungseinrichtung (18) die jeweilige Schaltkupplung (15) zwischen
- einem der Zylinder (6, 8) und dem Plattenzylinder (10) des jeweiligen Druckwerks (1), oder
- dem Bogenführungszylinder (6) und dem Formzylinder (9) des jeweiligen Lackwerks (2) unter Kraftschluss geschlossen ist
und der Einzelantrieb (M) des Plattenzylinders (10) oder Formzylinders (9) momentenlos ist.

## Claims

1. A processing machine with a drive, more preferably for a printing or coating machine processing sheet material, with at least one printing and/or coating couple (1; 2), wherein each printing/coating couple (1; 2) comprises a plate cylinder (10) or form cylinder (9) coupled to an individual drive (M) and carrying a printing form, the plate/form cylinder (10; 9) being driven by a main drive in a mechanically decoupled and predeterminable manner with respect to the sheet guiding cylinders (6) and blanket cylinders (8) acting on a gear train of the cylinders and drums (sheet guiding cylinders 6) for the sheet transport and in the case of printing couples (1) additionally on the blanket cylinder (8), and the plate or form cylinder (10; 9) in each case being coupled or decoupled to/from the main drive with gear train via at least one shifting clutch (15), **characterized in that** the shifting clutch (15) is arranged on the plate cylinder (10) and in normal printing operation, in which the plate cylinder (10) is driven by an individual drive (M) having its own motor, is opened in order to decouple the plate cylinder (10) from the main drive, **in that** on the plate cylinder (10) a freely rotatable gear (14) is arranged adjacent to the shifting clutch (15) and **in that** from the main drive and gear train an drive input (16) is fed onto a blanket cylinder gear (13) and **in that** the freely rotatable gear (14) is in constant engagement with the blanket cylinder gear (13).

2. A processing machine with a drive, more preferably for a printing or coating machine processing sheet material, with at least one printing and/or coating couple (1; 2), wherein each printing/coating couple (1; 2) comprises a plate cylinder (10) or form cylinder (9) coupled to an individual drive (M) and carrying a printing form, the plate/form cylinder (10; 9) being driven by a main drive in a mechanically decoupled and predeterminable manner with respect to the sheet guiding cylinders (6) and blanket cylinders (8) acting on a gear train of the cylinders and drums (sheet guiding cylinders 6) for the sheet transport and in the case of printing couples (1) additionally on the blanket cylinder (8), and the plate or form cylinder (10; 9) in each case being coupled or decoupled to the main drive with gear train via at least one shifting clutch (15), **characterized in that** the shifting clutch (15) is arranged on the form cylinder (9) and in normal printing operation, in which the form cylinder (9) is driven by an individual drive (M) having its own motor, is opened in order to decouple the form cylinder (9) from the main drive, **in that** on the form cylinder (9) a freely rotatable gear (14) is arranged adjacent to the shifting clutch (15) and **in that** from the main drive and gear train an drive input (16) is fed onto a sheet guiding cylinder (17) and **in that** the freely rotatable gear (14) is in constant engagement with the sheet guiding cylinder gear(17).

3. The processing machine according to Claim 1, **characterized in that** the freely rotatable gear (14) is coupled to an inking couple (12) arranged downstream by means of a transmission connection.

4. The processing machine according to Claim 3, **characterized in that** the freely rotatable gear (14) on the drive side is coupled to an inking couple (12) arranged downstream by means of a further clutch.

5. The processing machine according to Claim 2, **characterized in that** the freely rotatable gear (14) is coupled to a metering device (11) arranged downstream by means of a transmission connection.

6. The processing machine according to Claim 5, **characterized in that** the freely rotatable gear (14) on the drive side is coupled to a form roller of the metering device arranged downstream by means of a further clutch.

7. The processing machine according to at least Claim 1 or 2, **characterized in that** a control device (18) which in the presence of a safety-relevant event immediately predetermines a synchronous operation
- with printing couples (1) between the sheet guiding cylinders (6) driven by the main drive and gear train and blanket cylinders (8) and the respective plate cylinders (10) drivable by means of individual drive (M) having its own motor, or
- with coating couples (2) between the sheet guiding cylinder (6) assigned to the form cylinder (9) driven by main drive and gear train and the respective form cylinder (9) drivable by means of individual drive (M) having its own motor,
**in that** by means of the control device (18) the respective shifting clutch (15) between
- one of the cylinders (6, 8) and the plate cylinders (10) of the respective printing couple (1), or
- the sheet guiding cylinder (6) and the form cylinder (9) of the respective coating couple (2) is closed subject to non-positive connection
and the individual dive (M) of the plate cylinder (10) or form cylinder (9) is momentless.

## Revendications

1. Machine de traitement comportant un organe de commande, notamment pour machine d'impression ou de vernissage traitant des feuilles de matériau, comprenant au moins une unité d'impression et/ou de vernissage (1 ; 2), chaque unité d'impression et/ou de vernissage (1 ; 2) présentant un cylindre porte-plaque (10) ou cylindre porte-cliché (9) supportant chacun un cliché et couplé à une commande individuelle (M), les cylindres porte-plaque/porte-cliché (9 ; 10) étant désaccouplés mécaniquement d'une commande principale agissant sur un train de roues des cylindres et tambours (1) pour le transport des feuilles et en plus sur les cylindres porte-blanchet (8) dans le cas d'unités d'impression (1) et étant entraînés de manière prescriptible par rapport aux cylindres de guidage de feuilles (6) et aux cylindres porte-blanchet (8) et le cylindre porte-plaque ou porte-cliché (10 ; 9) étant couplé à ou désaccouplé de la commande principale avec le train de roues via respectivement au moins un embrayage (15),
**caractérisée en ce que**
l'embrayage (15) est disposé au niveau du cylindre porte-plaque (10) et est ouvert dans le mode de pression normal dans lequel le cylindre porte-plaque (10) est entraîné en motorisation autonome par la commande individuelle (M) afin de désaccoupler le cylindre porte-plaque (10) de la commande principale,
que, à proximité du cylindre porte-plaque (10), est disposée une roue crantée (14) pouvant tourner librement de l'embrayage (15) et
qu'une commande interne (16) sur une roue crantée du cylindre porte-blanchet (13) est alimentée par la commande principale et le train de roues et
que la roue crantée (14) pouvant tourner librement est en prise permanente avec la roue crantée du cylindre porte-blanchet (13).

2. Machine de traitement comportant un organe de commande, notamment pour machine d'impression ou de vernissage traitant des feuilles de matériau, comprenant au moins une unité d'impression et/ou de vernissage (1 ; 2), chaque unité d'impression et/ou de vernissage (1 ; 2) présentant un cylindre porte-plaque (10) ou cylindre porte-cliché (9) supportant chacun un cliché et couplé à une commande individuelle (M), les cylindres porte-plaque/porte-cliché (9 ; 10) étant désaccouplés mécaniquement d'une commande principale agissant sur un train de roues des cylindres et tambours (1) pour le transport des feuilles et en plus sur les cylindres porte-blanchet (8) dans le cas d'unités d'impression (1) et étant entraînés de manière prescriptible par rapport aux cylindres de guidage de feuilles (6) et aux cylindres porte-blanchet (8) et le cylindre porte-plaque ou porte-cliché (10 ; 9) étant couplé à ou désaccouplé de la commande principale avec le train de roues via respectivement un embrayage (15),
**caractérisée en ce que**
l'embrayage (15) est disposé au niveau du cylindre porte-cliché (9) et est ouvert dans le mode de vernissage normal dans lequel le cylindre porte-cliché (9) est entraîné en motorisation autonome par la commande individuelle (M) afin de désaccoupler le cylindre porte-cliché (9) de la commande principale,
que, à proximité du cylindre porte-cliché (9), est disposée une roue crantée (14) pouvant tourner librement de l'embrayage (15) et
qu'une commande interne (16) sur une roue crantée du cylindre de guidage de feuilles (17) est alimentée par la commande principale et le train de roues et
que la roue crantée (14) pouvant tourner librement est en prise permanente avec la roue crantée du cylindre de guidage de feuilles (17).

3. Machine de traitement selon la revendication 1,
**caractérisée en ce que**
la roue crantée (14) pouvant tourner librement est couplée au moyen d'un raccordement par technique de transmission à une unité d'encrage installée en aval (12).

4. Machine de traitement selon la revendication 3,
**caractérisée en ce que**
la roue crantée (14) pouvant tourner librement est couplée au niveau moteur au moyen d'un autre couplage à une unité d'encrage installée en aval (12).

5. Machine de traitement selon la revendication 2,
**caractérisée en ce que**
la roue crantée (14) pouvant tourner librement est couplée au moyen d'un raccordement par technique de transmission à un dispositif de dosage installé en aval (11).

6. Machine de traitement selon la revendication 5,
**caractérisée en ce que**
la roue crantée (14) pouvant tourner librement est couplée au niveau moteur au moyen d'un autre couplage à un cylindre d'application installé en aval du dispositif de dosage (11).

7. Machine de traitement selon au moins la revendication 1 ou 2,
**caractérisée en ce**
**qu'**un dispositif de commande (18) qui, en cas de présence d'un événement relevant de la sécurité, prescrit immédiatement un mode synchrone
- dans les unités d'impression (1) entre les cylindres de guidage de feuilles (6) entraînés par la commande principale et le train de roues et les cylindres porte-blanchet (8) et le cylindre porte-plaque (10) respectif pouvant être entraîné en motorisation autonome au moyen d'une commande individuelle (M) ou
- dans les unités de vernissage (2) entre les cylindres de guidage de feuilles (6) entraînés par la commande principale et le train de roues et associés au cylindre porte-cliché (9) et le cylindre porte-cliché (9) respectif pouvant être entrainé en motorisation autonome au moyen d'une commande individuelle (M)
par le fait que, au moyen du dispositif de commande (18), l'embrayage respectif (15) entre
- un des cylindres et le cylindre porte-plaque (10) de l'unité d'impression respective (1) ou
- le cylindre de guidage de feuilles (6) et le cylindre porte-cliché de l'unité de vernissage respective
est fermé en correspondance mécanique et que la commande individuelle (M) du cylindre porte-plaque (10) ou du cylindre porte-cliché (9) est hors couple.
